# EUROPÄISCHE PATENTSCHRIFT

(11) **EP 1 758 682 B1**
(45) Veröffentlichungstag und Bekanntmachung des Hinweises auf die Patenterteilung: **26.11.2008**
(21) Anmeldenummer: 04738620.6
(22) Anmeldetag: 05.06.2004
(51) Int. Cl.: B02C 13/28

(54) **ZERKLEINERUNGSVORRICHTUNG**
GRINDING DEVICE
DISPOSITIF DE BROYAGE

(30) Priorität: 20.04.2004 DE 202004006407 U
(43) Veröffentlichungstag der Anmeldung: 07.03.2007
(73) Patentinhaber: Anlagenbau Umwelt + Technik Chemnitz GmbH, 09116 Chemnitz (DE)
(72) Erfinder: WINTER, Mirko, 09116 Chemnitz (DE)
(74) Vertreter: Steiniger, Carmen
(86) Internationale Anmeldenummer: PCT/DE2004/001166
(87) Internationale Veröffentlichungsnummer: WO 2005/102532

(56) Entgegenhaltungen:
- DE-A- 4 300 784
- DE-A- 19 903 526
- DE-C- 718 916

## Beschreibung

Die Erfindung betrifft eine Zerkleinerungsvorrichtung mit einer vertikal ausgerichteten, umlaufenden Antriebswelle, die mit ihrem oberen Zapfen in den Mahlbehälter ragt, mit Rundstahlkettenteilen, die diametral einander gegenüber liegend im Bodenbereich des Mahlbehälters als bewegliche, umlaufende Schlagwerkzeuge angeordnet sind und mit Verbindungselementen zur beweglichen und lösbaren Verbindung der Rundstahlkettenteile mit dem Zapfen der Antriebswelle.

Durch die US 3,356,016 ist eine Zerkleinerungsmaschine für das Aufbereiten von Automobilkörpern bekannt. Diese Zerkleinerungsmaschine besitzt eine horizontale Antriebswelle. An dieser Antriebswelle finden wir eine Klemmnabe mit zwei diametral gegenüberliegenden Klemmplattenpaaren. Die Klemmplattenpaare fixieren jeweils eine Gruppe eng nebeneinander liegender Rundstahlkettenteile, die bei einer Rotation der Antriebswelle als bewegliche umlaufende Schlagwerkzeuge fungieren. Die jeweils inneren Kettenglieder sind auf Bolzen zwischen den Klemmplatten gehalten und verspannt.

Ein solcher Aufbau einer Zerkleinerungsmaschine ist im hohen Maß nachteilig. Die Wirkung der Kettenteile als Schlagwerkzeuge wird dadurch eingeschränkt, dass zwischen den einzelnen zu zerkleinernden Teilen und den Kettenteilen nur im Eingangsbereich eine Relativbewegung mit Zerkleinerungswirkung zwischen dem Werkstück und den Schlagwerkzeugen vorliegt. Der Wirkungsgrad einer solchen Zerkleinerungsmaschine ist daher gering.

Problematisch ist auch das Auswechseln der Schlagwerkzeuge. Die Lebensdauer eines solchen Schlagwerkzeuges liegt im Bereich von wenigen Stunden bis zu einzelnen Tagen. Auszuwechseln ist dabei regelmäßig die gesamte Einheit bestehend aus der Antriebswelle, aus der Klemmnabe und aus den daran montierten Kettenteilen. Eine Wiederverwendung einzelner Teile dieser Einheit ist in der Regel nicht möglich. Die Aufwendungen für die Herstellung und Montage dieser Einheiten sind sehr hoch. Die Stillstandszeiten der Zerkleinerungsmaschine für den Wechsel dieser Einheiten sind erheblich.

Eine effektiver arbeitende Zerkleinerungseinrichtung für Kühlgeräte wurde durch die DE 39 11 596 A1 aufgezeigt. Diese Zerkleinerungsvorrichtung besitzt eine senkrechte Antriebswelle. Im radialen Abstand von der Achse sind zwischen scheibenförmigen Elementen auf vertikalen, exzentrischen Bolzen bewegliche Schlagwerkzeuge schwenkbar vertikalen, exzentrischen Bolzen bewegliche Schlagwerkzeuge schwenkbar angeordnet. Die beweglichen Schlagwerkzeuge können auch Rundstahlketten sein.

Der Wirkungsgrad dieser Zerkleinerungsvorrichtung ist bereits dadurch vergrößert, dass nur im Bodenbereich eines Mahlbehälters die beweglichen Schlagwerkzeuge geführt werden. Die oberhalb der Schlagwerkzeuge geführten Werkstücke werden an einer Drehung gehindert. Die Schlagwirkung ist dadurch deutlich effektiver.

Das Auswechseln verschlissener Schlagwerkzeuge ist auch hier mit einem erheblichen Herstellungs- und Montageaufwand verbunden. Um lange Stillstandszeiten der Zerkleinerungsvorrichtung zu vermeiden, wird i. d. R. die gesamte Einheit - bestehend aus den bezeichneten Scheiben mit dem exzentrischen Bolzen und den beweglichen Schlagwerkzeugen - ausgetauscht. Eine Wiederverwendung einzelner Teile dieser Einheit ist auch hier nur im begrenzten Maße möglich.

Wegen der höheren Schlagfolge und der effektiveren Schlagwirkung ist bei dieser Ausführung die Lebensdauer der Schlagwerkzeuge geringer. Ein Wechsel derselben muss daher in noch kürzeren Intervallen erfolgen. Der Aufwand dafür ist hoch.

Eine ähnliche Zerkleinerungsvorrichtung zeigt die DE 43 00 784 A1. Bei dieser Ausführung ragt nur der oberste Zapfen der Antriebswelle in den Zerkleinerungs- oder Mahlraum. Zwei diametral gegenüber liegende Kettenteile, die als bewegliche Schlagwerkzeuge fungieren, sind jeweils mit ihren inneren Kettengliedern im radialen Abstand von der Achse der Antriebswelle zwischen zwei axial voneinander beabstandeten Scheiben auf Bolzen gehalten und in der Praxis mittels separater Klemmstücke kraftschlüssig fixiert.

Durch die höhere Belastung dieser nur in einer Ebene angeordneten, diametral gegenüber liegenden Rundstahlkettenteile verkürzt sich die Lebensdauer derselben, ähnlich wie in der Ausführung nach der DE 39 11 596 A1, zusätzlich. Das Austauschen der Rundstahlkettenteile erfordert neben aufwändigen Montagearbeiten stets auch das Erneuern der meist komplizierten Klemmstücke, die nach kurzer Zeit - ebenso wie die Kettenglieder der Rundstahlketten - stark verformt sind.

Es ist die Aufgabe der vorliegenden Erfindung, die Aufwendungen für den Wechsel der beweglichen Schlagwerkzeuge - der Rundstahlketten - zu reduzieren und gleichzeitig die Lebensdauer der Verbindungselemente zwischen der Antriebswelle und den Rundstahlkettenteilen zu erhöhen. Ein regelmäßig gleichzeitiges Austauschen aller Verbindungselemente gemeinsam mit den Schlagwerkzeugen soll vermieden werden.

Diese Aufgabe wird durch eine Zerkleinerungsvorrichtung gemäß Anspruch 1 gelöst. Die einstückige Ausbildung des Rundstahlkettenabschnittes ermöglicht es, eine einfache und geringer belastete Verbindung zwischen dem Zapfen der Antriebswelle und den Schlagelementen auszubilden. Die axiale Belastung der Rundstahlkette im Bereich des mittleren Gliedes hebt sich gegenüber dem Verbindungselemente nahezu auf. Das Verbindungselement unterliegt dadurch einem deutlich geringeren Verschleiß.

Das Auswechseln des Rundstahlkettenabschnittes ist mit wenigen Handgriffen realisierbar und beschränkt sich ausschließlich auf das Austauschen der Rundstahlkette.

Mit der Verwendung von zweiteiligen Formstücken gemäß Anspruch 2 zur Arretierung der Rundstahlkettenteile ist es möglich, allein durch das Lockern der Spannschrauben die verschlissene Kette gemeinsam mit den Formstücken radial aus dem Kettenkopf herauszuziehen. Der Anfang des neuen Rundstahlkettenabschnittes wird in die Öffnung zwischen den Lagersegmenten und zwischen oberen und unteren Kettenkopf eingeführt. Die Formstücke werden an das mittlere Kettenglied angefügt und formschlüssig in die Fixierposition zwischen den Lagersegmenten gebracht. Schließlich werden die Spannschrauben wieder angezogen. Der Zerkleinerer ist wieder einsatzbereit. Dieser Austauschvorgang ist weniger aufwändig. Es wird regelmäßig nur die Rundstahlkette ausgetauscht.

Mit der Ausrichtung des mittleren Kettengliedes nach Anspruch 3 wird eine zuverlässige Fixierung der Kette bei niedriger Flächenpressung gewährleistet.

Mit der Ausbildung von Einlaufkurven an den Lagersegmenten - nach Anspruch 4 - vereinfacht man den Auswechselvorgang für die u. U. bis zu 90 kg schwere Kette. Die entstehenden Freiräume unterstützen das Entfernen vom Verschmutzungen im Bereich der Verbindungselemente.

Die Anordnung von einzelnen unbeweglichen Schlagwerkzeugen am Umfang der Lagersegmente nach Anspruch 5 unterstützt die Wirkung der beweglichen Schlagelemente.

Die Erfindung soll nachstehend an Ausführungsbeispielen näher erläutert werden. In den dazugehörigen Zeichnungen zeigen:
- Fig. 1: einen vertikalen Schnitt durch den Bodenbereich der Zerkleinerungsvorrichtung entlang der Achse der Antriebswelle,
- Fig. 2: eine Schnittdarstellung entlang der Linie II - II in Fig. 1 und
- Fig. 3: eine Schnittdarstellung entsprechend der Fig. 2 mit einer zweiten Variante der Verbindungselemente und mit zusätzlich angeordneten Schlagwerkzeugen am Umfang der Lagersegmente.

Die Zerkleinerungsvorrichtung gemäß den Figuren 1 und 2, die in ihrem Gesamtaufbau allgemein bekannt ist, besitzt einen Mahlbehälter 1, in dessen Boden 10 im Zentrum die Antriebswelle 2 mit ihrer vertikalen Achse 20 gelagert ist. Das Stützlagergehäuse 12 wird zunächst mit dem oberen Teil der Trägerkonstruktion 11 verspannt und durch den Ring 13 im unteren Teil der Trägerkonstruktion 11 ausgerichtet und gegen Kippbewegungen gesichert.

An dem unteren Zapfen der Antriebswelle 2 sind die üblichen Antriebsräder (nicht dargestellt) vorgesehen. Ein oben liegender Zapfen 21 dieser Antriebswelle 2 ragt in den Bodenbereich des Mahlbehälters 1 und ist dort über einen Spannsatz 22 mit dem unteren Kettenkopf 31 verbunden. An dem unteren Kettenkopf 31 befinden sich die Lagersegmente 32, 32'. Diese sind an zwei gegenüber liegenden Abschnitten des unteren Kettenkopfes 31 vorzugsweise angeschweißt oder sind einstückig mit dem unteren Kettenkopf 31 ausgebildet.

In der Ebene der Lagersegmente 32, 32' wird das bewegliche Schlagwerkzeug 4 - nämlich der Rundstahlkettenabschnitt 40 - dessen Länge etwas kürzer ist als der Innendurchmesser des Mahlbehälters 1, geführt und befestigt.

Die der Befestigung dienenden Formstücke 35 und 35' werden seitlich an gegenüberliegenden Seiten an das senkrecht aufgerichtete, mittlere Kettenglied 41 angelegt und zwischen die Lagersegmente 32, 32' - vgl. Fig. 2 - eingeführt. Das Spiel zwischen den Formteilen 35, 35' und den Lagersegmenten 32, 32' wird relativ eng gewählt.

Die Formstücke 35, 35' besitzen seitlich außen kegelige Ausnehmungen, in die mittels Spannschrauben 37, 37' stabile Kugeln 371, 371' oder ballige Druckflächen der Spannschrauben eingepresst werden. Die Formstücke 35, 35' werden dadurch gegen die flache Seite des mittleren Kettengliedes 41 gepresst und gleichzeitig in vorgegebener Lage zwischen den Lagersegmenten 32, 32' fixiert.

Der Austauschvorgang einer verschlissenen Rundstahlkette erfolgt in einzelnen Schritten. Zunächst werden die Spannschrauben 37, 37' gelockert, so dass die Formstücke 35, 35' gemeinsam mit der Kette 40 radial entfernt werden können. Die Formstücke 35, 35' werden abgenommen. Diese sind unbeschädigt.

Nachdem der Anfang der neuen Kette 40 zwischen die Lagersegmente 32, 32' und zwischen oberen 33 und unteren Kettenkopf 31 eingeführt wurde, werden die Formstücke 35, 35' seitlich an das mittlere Kettenglied 41 angefügt und zwischen die Lagersegmente 32, 32' eingeführt. Dort werden sie mittels der Spannschrauben 37, 37' fixiert. Die Zerkleinerungsvorrichtung ist wieder betriebsbereit.

Der obere Kettenkopf 33 verbleibt vorzugsweise während des Auswechselvorganges in seiner normalen Position. Er führt einerseits während des Betriebes die inneren Kettenglieder 41, 42, 43 in vertikaler Richtung und schützt andererseits die Verbindungselemente vor Beeinträchtigungen durch das Mahlgut.

Die Lagersegmente 32, 32' bilden zwischen ihren Einlaufkurven 320 für die Formstücke 35, 35' beiderseits der gestreckten Lage des Rundstahlkettenabschnittes 40 Freiräume 36, 36' aus, in die insbesondere die zweiten Kettenglieder 42, 43, die nach außen dem mittleren Kettenglied 41 folgen, ausweichen können. Der mögliche Schwingwinkel um die Schwenkzapfenteile 411, 412 des mittleren Kettengliedes 41 beträgt vorzugsweise +/- 40°.

Damit beim Auftreffen der Rundstahlkette auf die Einlaufkurven 320 der Freiräume 36, 36' am Lagersegment 32, 32' möglichst keine Verformung der Kettenglieder eintritt, ist es zweckmäßig, wenn die Größe der Kettenglieder 41, 42, 43 und die Durchmesser der Lagersegmente 32, 32' so aufeinander abgestimmt sind, dass sich die äußeren Schwenkzapfenteile 421, 431 der zweiten Kettenglieder 42, 43 im Bereich des Außendurchmessers der Lagersegmente 32, 32' bewegen.

Eine weitere Ausführungsform der Verbindungselemente 3' findet sich in Fig. 3. In diesem Fall ist das mittlere Kettenglied 41' des Rundstahlkettenabschnittes horizontal ausgerichtet. Die Formteile 34, 34' umgreifen das mittlere Kettenglied 41' von oben und unten und sind zwischen den Lagersegmenten 32, 32' auf die gleiche Weise fixiert, wie es in Bezug auf die Fig. 2 beschrieben wurde. Auch der Auswechselvorgang erfolgt in der bereits beschriebenen Weise.

Ein weiterer Unterschied in der Ausführung nach Fig. 3 besteht darin, dass an den Lagersegmenten 32, 32' im Bereich ihres Außenumfanges feste Schlagwerkzeuge 321, 321' angeordnet sind. Diese Schlagwerkzeuge 321, 321' entlasten die Rundstahlkette 40' im mittleren Bereich und führen das Mahlgut in den äußeren Bereich des Schlagwerkzeuges 4' bzw. der Rundstahlkette 40', in dem diese am effektivsten zerkleinert.

Anstelle der Verspannung der Formstücke 34, 34' zwischen den Lagersegmenten 32, 32' ist auch eine vertikale Verspannung der Formstücke 34, 34' zwischen oberem und unterem Kettenkopf 31, 33 möglich. Spannschrauben 37 befinden sich dann im oberen Kettenkopf 33.

### Bezugszeichen

- 1: Mahlbehälter
- 10: Bodenplatte
- 11: Trägerkonstruktion
- 12: Stützlagergehäuse
- 13: Ring
- 2: Antriebswelle
- 20: Achse
- 21: Zapfen
- 22: Spannsatz
- 3, 3': Verbindungselement
- 31: unterer Kettenkopf
- 32, 32': Lagersegment
- 320: Einlaufkurven
- 321, 321': Schlagwerkzeug
- 33: oberer Kettenkopf
- 34, 34': Formstück
- 35, 35': Formstück
- 36, 36': Freiraum
- 37, 37': Spannschraube
- 371, 371': Kugel
- 4, 4': Schlagwerkzeuge
- 40, 40': Rundstabkettenabschnitt
- 41, 41': mittleres Kettenglied
- 411: Schwenkzapfenteil
- 412: Schwenkzapfenteil
- 42: Kettenglied (2.)
- 421: Schwenkzapfenteil
- 43: Kettenglied (2.)
- 431: Schwenkzapfenteil

## Patentansprüche

1. Zerkleinerungsvorrichtung mit einer vertikal ausgerichteten umlaufenden Antriebswelle (2), die mit ihrem oberen Zapfen (21) in einen Mahlbehälter (1) ragt,
**dadurch gekennzeichnet,**
**dass** im Bodenbereich des Mahlbehälters (1) ein einziger, die Achse (20) der Antriebswelle (2) kreuzender Rundstahlkettenabschnitt (40, 40') als bewegliches, umlaufendes Schlagwerkzeug (4) vorgesehen ist, und
**dass** wenigstens ein mittleres Kettenglied (41, 41') des Rundstahlkettenabschnittes (40, 40') zwischen Lagersegmenten (32, 32') eingeführt ist, die sich im Bereich der Stirnseite eines Zapfens (21) der Antriebswelle (2) befinden.

2. Zerkleinerungsvorrichtung nach Anspruch 1, **dadurch gekennzeichnet, dass** das mittlere Kettenglied (41) - unter Einbeziehung der dem mittleren Kettenglied (41) radial außerhalb benachbarten Kettenglieder - lösbar und form schlüssig in Formstücke (35, 35'; 34, 34') eingefügt ist und
dass die Formstücke (35, 35'; 34, 34') mit dem darin eingefügten Kettenglied (41) in radialer Richtung zwischen zwei zur Achse (20) der Antriebswelle (2) symmetrisch angeordneten Lagersegmenten (32, 32') und in axialer Richtung zwischen einem unteren (31) und einem oberen - mit dem Zapfen (21) der Antriebswelle (2) fest verbundenen - Kettenkopf (31, 33) geführt und mittels Spannschrauben (37, 37') fixierbar sind.

3. Zerkleinerungsvorrichtung nach Anspruch 1 oder 2, **dadurch gekennzeichnet, dass** das mittlere Kettenglied (41) des Rundstahlkettenabschnittes (40) mit seinen sich längs der Kette erstreckenden Rundstahlbereichen übereinander liegend zwischen den Formstücken (35, 35') ausgerichtet ist.

4. Zerkleinerungsvorrichtung nach Anspruch 1 oder 2, **dadurch gekennzeichnet, dass** die Lagersegmente (32, 32') mit ihren Einlaufkurven (320) für die Formstücke (35, 35'; 34, 34') Freiräume (36, 36') für die freien Enden des Rundstahlkettenabschnittes (40, 40') begrenzen.

5. Zerkleinerungsvorrichtung nach Anspruch 1 bis 4, **dadurch gekennzeichnet, dass** an den Lagersegmenten (32, 32') radial nach außen gerichtete, starre Schlagwerkzeuge (321, 321') befestigt oder ausgebildet sind.

## Claims

1. A grinding device with a vertical rotating drive shaft (2) that protrudes into a grinding container (1) with the upper journal (21) thereof, **characterized in that**
a single round steel chain section (40, 40') that intersects the axis (20) of the drive shaft (2) is provided as a mobile, rotating striking tool (4) in the bottom region of the grinding container (1), and
at least one central chain link (41, 41') of the round steel chain section (40, 40') is inserted between bearing segments (32, 32') that are located in the area of the front side of a journal (21) of the drive shaft (2).

2. The grinding device according to Claim 1, **characterized in that** the central chain link (41) - together with the radial external chain links adjacent to said central chain link (41) - is embodied in the moulded pieces (35, 35'; 34, 34') in a detachable and positive-fitting manner, and
the moulded pieces (35, 35'; 34, 34') with the embodied chain link (41) are guided between two bearing segments (32, 32') that are arranged symmetrically in radial direction to the axis (20) of the drive shaft (2) and in axial direction between a lower (31) and an upper chain head (31, 33) that is firmly linked to the journal (21) of the drive shaft (2) and can be fixed using clamping screws (37, 37').

3. The grinding device according to Claim 1 or 2, **characterized in that** the central chain link (41) of the round steel chain section (40) with its round steel areas that stretch along the chain is aligned in a stacked manner between the moulded pieces (35, 35').

4. The grinding device 1 according to Claim 1 or 2, **characterized in that** the bearing segments (32, 32') limit the free spaces (36, 36') for the free ends of the round steel chain section (40, 40') with their lead-in curves (320) for the moulded pieces (35, 35'; 34, 34').

5. The grinding device according to Claims 1 to 4, **characterized in that** rigid striking tools (321, 321') that point radially outwards are attached or moulded to the bearing segments (32, 32').

## Revendications

1. Dispositif de broyage équipé d'un arbre d'entraînement (2) rotatif à alignement vertical, dont le tourillon supérieur (21) entre dans un bac de broyage (1), **caractérisé en ce**
**qu'**il est prévu, au fond du bac de broyage (1) et en tant qu'outil de percussion rotatif (4), un seul segment de chaîne en acier rond (40, 40') qui croise l'axe (20) de l'arbre d'entraînement (2), et
**qu'**au moins un maillon central de la chaîne (41, 41') du segment de chaîne en acier rond (40, 40') est introduit entre des patins de palier (32, 32') situés au niveau du front d'un tourillon (21) de l'arbre d'entraînement (2).

2. Dispositif de broyage suivant la revendication 1, **caractérisé en ce que** et le maillon central de la chaîne (41) - y compris les maillons de chaîne radialement disposés et adjacents au maillon central de la chaîne (41) - sont amovibles et insérés à engagement positif dans des pièces façonnées (35, 35'; 34, 34'), et
que ces pièces façonnées (35, 35'; 34, 34') et le maillon central de la chaîne (41) y inséré sont d'abord conduits en sens radial entre deux patins de palier (32, 32') symétriquement disposés par rapport à l'axe (20) de l'arbre d'entraînement (2), puis en sens axial entre une tête de chaîne inférieure (31) et une tête de chaîne supérieure (31, 33) - cette dernière étant liée par raccord fixe au tourillon (21) de l'arbre d'entraînement (2) -, avant d'être fixées au moyen des vis de serrage (37, 37').

3. Dispositif de broyage suivant la revendication 1 ou 2, **caractérisé en ce que** le maillon central de la chaîne (41) du segment de chaîne en acier rond (40) est aligné, entre les pièces façonnées (35, 35'), aux segments en acier rond superposés et situés le long de la chaîne.

4. Dispositif de broyage suivant la revendication 1 ou 2, **caractérisé en ce que** les patins de palier (32, 32') dotés de courbes d'entrée (320) pour les pièces façonnées (35, 35'; 34, 34') délimitent des espaces (36, 36') situés aux extrémités libres du segment de chaîne en acier rond (40, 40').

5. Dispositif de broyage suivant les revendications 1 à 4, **caractérisé en ce que** des outils de percussion (321, 321') sont fixés, sous forme stationnaire et radialement disposés vers l'extérieur, aux segments de palier (32, 32').
